# FASCICULE DE BREVET EUROPEEN

(11) **EP 2 929 251 B1**
(45) Date de publication et mention de la délivrance du brevet: **27.02.2019**
(21) Numéro de dépôt: 13815393.7
(22) Date de dépôt: 03.12.2013
(51) Int. Cl.: F23Q 7/00

(54) **BOUGIE DE PRÉCHAUFFAGE DE MOTEUR DIESEL À ÉLECTRODE FILAIRE**
GLÜHKERZE FÜR EINEN DIESELMOTOR MIT DRAHTELEKTRODE
GLOW PLUG FOR DIESEL MOTOR WITH WIRE ELECTRODE

(30) Priorité: 04.12.2012 FR 1261590
(43) Date de publication de la demande: 14.10.2015
(73) Titulaire: Robert Bosch GmbH, 70442 Stuttgart (DE)
(72) Inventeur: COUFFIGNAL, Jean-Marc, F-12390 Auzits (FR)
(86) Numéro de dépôt international: PCT/EP2013/075433
(87) Numéro de publication internationale: WO 2014/086801

(56) Documents cités:
- DE-A1- 10 042 880
- JP-A- H1 172 229
- US-A- 2 672 546
- US-A- 4 563 568
- US-A- 4 661 686
- US-A1- 2009 056 660

## Description

### Domaine de l'invention

La présente invention se rapporte à une bougie de préchauffage de moteur Diesel comprenant :
- un corps tubulaire métallique dont une extrémité est terminée par un crayon chauffant, l'autre extrémité porte un embout de connexion,
- le crayon chauffant logeant le filament chauffant intégré dans une cartouche chauffante,
- une électrode traversant de manière isolée le corps tubulaire et reliant électriquement le filament chauffant de la cartouche chauffante et l'embout de connexion lui-même tenu de manière isolée dans l'extrémité du corps tubulaire.

### Etat de la technique

Il existe de multiples réalisations de bougies de préchauffage du type défini ci-dessus.

Selon un mode de réalisation connu, la bougie de préchauffage se compose d'un corps tubulaire métallique dont une extrémité constitue le crayon chauffant et l'autre est munie d'un embout de connexion. Près de cette extrémité, le corps métallique comporte un filetage extérieur pour se visser dans la culasse du moteur thermique et positionner ainsi le crayon chauffant dans la chambre de combustion.

Intérieurement, la bougie comporte une électrode centrale en forme de tige métallique traversant le corps tubulaire. Cette tige est reliée par une extrémité à l'embout de connexion et par son autre extrémité filetée elle est reliée, par vissage, à l'extrémité du fil de connexion électrique enroulé en hélice. Le fil de connexion électrique est solidaire de la céramique grâce à une brasure. Cette brasure assure aussi l'alimentation électrique par une extrémité du filament métallique intégré dans la céramique chauffante. L'autre extrémité du filament métallique est reliée, par une seconde brasure, au tube métallique de protection à du crayon chauffant pour le retour électrique à la masse. L'ensemble des composants est maintenu en position par une poudre isolante tassée dans le tube de protection. Le contact électrique et le maintien en position sont obtenus par le compactage de cet ensemble tube/poudre isolante autour des parties vissées, c'est-à-dire l'enroulement hélicoïdal et la partie filetée de l'électrode centrale. Cette dernière est elle-même tenue isolée dans le corps métallique par la poudre isolante compactée et le joint d'étanchéité.

Cette bougie de préchauffage connue a l'inconvénient d'être réalisée avec un nombre relativement important de composants et de nécessiter un assemblage complexe avec compactage de la poudre isolante de sorte que finalement la bougie de préchauffage à crayon chauffant céramique est coûteuse.

Les documents JP411072229A et US4563568 sont considérés comme pertinents par rapport à l'objet de l'invention.

### But de l'invention

La présente invention a pour but de réaliser une bougie de préchauffage de conception simple et économique, permettant de résister efficacement aux contraintes de dilatation et de rétraction sous l'effet des fortes variations de températures auxquelles est soumise la bougie tout en simplifiant la structure et la réalisation de la bougie de préchauffage.

### Exposé et avantages de l'invention

A cet effet, l'invention a pour objet une bougie de préchauffage du type défini ci-dessus, caractérisée en ce que le chemin conducteur d'alimentation de la cartouche chauffante comprend :
- une électrode filaire terminée à chaque extrémité par une cosse dont l'une est reliée à la cartouche chauffante en étant entourée d'un organe de centrage isolant calé à la jonction de l'enveloppe du crayon chauffant et de l'extrémité avant du corps tubulaire et l'autre cosse est fixée en position centrée sur la broche de l'embout de connexion lui-même engagé dans l'extrémité arrière du corps tubulaire, et
- un connecteur compensateur reliant la cosse avant de l'électrode filaire à la cartouche chauffante.

La réalisation de la bougie de préchauffage selon l'invention simplifie considérablement l'usinage et l'assemblage grâce à l'électrode filaire extensible et aux moyens de raccordement de celle-ci et aussi grâce à la suppression de poudre isolante et de son procédé de compactage. L'assemblage se fait par des opérations simples, telles que la mise en place des constituants par emmanchement, des soudures au laser, et autres opérations simples. Les composants sont également obtenus par des procédés simples et usuels : le fil métallique de l'électrode est réalisé par un procédé simple de tréfilage et l'organe de centrage se fabrique par exemple par moulage ou surmoulage sous pression. Globalement, la simplification de l'assemblage évite des difficultés et réduit le coût de production.

Une cosse au sens de l'invention est une cosse au sens usuel et général, c'est-à-dire une garniture métallique à l'extrémité d'un conducteur électrique.

Selon une autre caractéristique, le connecteur compensateur est en forme de fil relié à la cosse avant et à la cartouche chauffante.

Cette forme de connecteur de compensateur permet d'absorber efficacement les variations de longueur à la jonction du corps tubulaire et du crayon chauffant.

Suivant une autre caractéristique avantageuse,
- le connecteur compensateur en forme de fil est relié à l'électrode filaire par une liaison solidaire bloquant l'extrémité arrière du fil de connexion à la cosse avant de l'électrode filaire,
- le fil de connexion a un segment intermédiaire entre son segment avant fixé à la cartouche chauffante et son segment arrière fixé à la cosse avant, ce segment intermédiaire étant en surlongueur par rapport à la longueur entre les points de fixation du fil de connexion à la cartouche chauffante et l'électrode filaire en position de repos, pour avoir une longueur développée supérieure à l'allongement de la longueur à l'état de fonctionnement de la bougie de préchauffage, mise en température de fonctionnement, et
- un organe de centrage positionné à la jonction du connecteur, et de la cosse de l'électrode filaire dans le corps de la bougie de préchauffage.

Dans ce contexte d'une manière particulièrement avantageuse, le segment en surlongueur du fil de connexion a une forme choisie dans le groupe comprenant :
- une forme en S dans le plan, une forme en Z dans le plan, une forme en S tridimensionnelle, une forme en Z tridimensionnelle,
- une forme de spire(s). Ces différentes formes données au segment en surlongueur sont simples à réaliser et à mettre en place dans le corps de la bougie de préchauffage.

Suivant une autre caractéristique avantageuse, l'organe de centrage et de maintien en position est une plaquette cylindrique circulaire, traversée par un perçage axial pour le passage de la cosse avant et une cavité arrière recevant l'extrémité arrière de l'électrode, et l'ouverture de l'enveloppe du crayon chauffant comporte un lamage pour recevoir en butée, l'organe de centrage. Cette forme de réalisation est non seulement simple en tant que telle mais facilite la mise en place du chemin conducteur dans la bougie de préchauffage.

Suivant une autre caractéristique avantageuse, l'extrémité arrière du fil de connexion est reliée à l'extrémité avant de l'électrode filaire par une soudure ou un sertissage. L'extrémité arrière du fil de connexion est ainsi solidarisée à l'électrode filaire de sorte que la distance variable que compense le segment en surlongueur est celle du mouvement relatif des fixations des extrémités du fil de connexion d'une part à la cartouche chauffante et d'autre part à l'électrode.

Suivant une autre caractéristique avantageuse,
- la cosse avant de l'élément filaire est reliée à un connecteur compensateur formé d'une douille conductrice reliée par la cosse à l'extrémité avant de l'électrode filaire, cette douille conductrice étant logée dans un organe de centrage en forme de manchon isolant, et
- l'extrémité de la cartouche chauffante comporte une tête conductrice, reliée à une extrémité de son filament chauffant et se logeant par emmanchement dans la douille du connecteur. Cette forme de réalisation de la jonction entre l'électrode et la cartouche chauffante permet d'absorber efficacement les variations de longueur liées aux dilatations et rétractions à cet endroit de la bougie de préchauffage.

L'invention se rapporte également à un procédé de réalisation d'une bougie de préchauffage telle que définie ci-dessus, comprenant les étapes suivantes :
- on réalise les différents composants,
- on assemble la cartouche chauffante à l'enveloppe métallique par une brasure assurant également la liaison électrique de la masse,
- on fixe le connecteur compensateur ou en utilisant la tête de connexion déjà fixée à l'extrémité de la cartouche chauffante, on assemble l'extrémité avant munie d'une cosse au fil de connexion ou au connecteur formé d'une douille engagée sur la tête conductrice,
- on met en place le corps tubulaire et on le soude par une soudure à l'embase de l'enveloppe métallique puis on tire sur la cosse de l'extrémité arrière de l'électrode filaire pour faire sortir la cosse de l'extrémité arrière du corps tubulaire suffisamment pour la relier à la broche de l'embout puis souder la cosse à la broche, et
- on emmanche de force le corps de l'embout dans le manchon isolant lui-même engagé dans le lamage de l'extrémité arrière du corps tubulaire.

### Dessins

La présente invention sera décrite ci-après de manière plus détaillée à l'aide d'exemples de réalisation d'une bougie de préchauffage de moteur diesel représentée schématiquement dans les dessins annexés dans lesquels :
- la figure 1 est une coupe axiale d'un premier mode de réalisation de la bougie de préchauffage,
- la figure 2 est une vue en coupe axiale d'un second mode de réalisation de la bougie de préchauffage,
- la figure 3 montre le premier mode de réalisation de l'électrode filaire,
- la figure 4 montre le second mode de réalisation de l'électrode filaire,
- la figure 5A est un détail montrant l'assemblage de la cosse avant et de l'extrémité arrière du fil de connexion,
- la figure 5B montre une variante d'assemblage de la cosse avant, et de l'extrémité arrière d'un fil de connexion,
- les figures 6A, 6B montrent selon deux vues en coupe, la fixation par soudage à plat de l'extrémité de la cosse avant et de l'extrémité arrière du fil de connexion,
- la figure 7 est une vue de détail de la zone d'assemblage et de jonction de la cartouche chauffante et de l'extrémité avant de l'électrode filaire,
- la figure 8A montre l'assemblage du manchon isolant dans l'extrémité arrière du corps filaire, de l'embout de connexion dans le manchon d'isolation et du sertissage du corps tubulaire sur le manchon de connexion,
- la figure 8B montre une variante d'embout de connexion.

### Description de modes de réalisation de l'invention

Par convention, pour simplifier la description, on utilisera la notion d'orientation "avant" / "arrière" dans les différentes figures, l'avant ou côté gauche des figures correspondant au côté du crayon chauffant de la bougie et l'arrière ou côté droit correspondant au côté de l'embout de connexion de la bougie de préchauffage .

Selon la figure 1, la bougie de préchauffage selon un premier mode de réalisation se compose d'un corps tubulaire 1 relié par une extrémité 11 à un crayon chauffant 2, l'autre extrémité 12 étant reliée à un embout de connexion 3. La bougie de préchauffage se visse dans la culasse du moteur et grâce au filetage 13 du corps 1 et à la longueur de l'enveloppe métallique 21, le crayon chauffant 2 vient en saillie dans la chambre de combustion pour assurer le préchauffage. L'embout de connexion 3 est relié au circuit électrique de bord par la commande de préchauffage. Il s'agit de moyens connus en général qui ne nécessitent ni description détaillée ni représentation particulière.

Le crayon chauffant 2 comporte une résistance chauffante, reliée d'un côté à la masse par son enveloppe métallique 21 elle-même reliée électriquement au corps 1 qui est à la masse par son vissage dans la culasse. L'autre extrémité du fil chauffant du crayon chauffant 2 est reliée au circuit électrique de bord par le chemin conducteur à travers l'électrode filaire passant dans le corps 1 et reliée à l'embout de connexion 3.

Le crayon chauffant 2 fonctionne comme une résistance chauffante reliée d'un côté à la masse par appui du cône dans la culasse de son enveloppe métallique elle-même reliée électriquement au corps 1 qui est aussi à la masse par son vissage dans la culasse. L'autre extrémité du crayon chauffant 2 est reliée au circuit électrique de bord par le chemin conducteur « + » à travers l'électrode passant dans le corps 1 et reliée à l'embout de connexion 3.

De façon plus détaillée, le crayon chauffant 2 se compose d'une enveloppe métallique 21 en forme de doigt logeant une cartouche chauffante 22A en céramique intégrant un conducteur chauffant par effet Joule. L'enveloppe métallique 21, mince au niveau de la cartouche chauffante 22A se termine par une embase épaisse 24 formant une surface conique 26 d'étanchéité et munie d'un lamage 25 au-delà du volume libre 23 subsistant dans l'enveloppe 21 derrière la cartouche chauffante 22A

La cartouche chauffante 22A est reliée à un connecteur compensateur en forme de fil 4A ayant une extrémité avant 41A, un segment intermédiaire 42A et une extrémité arrière 43A fixée à l'extrémité avant 51A d'une électrode filaire extensible 5A logée dans le corps tubulaire 1.

L'électrode filaire extensible 5A est un câble métallique isolé par une gaine et de longueur supérieure à la longueur du corps tubulaire 1 ; son extrémité avant 51A est munie d'une cosse 53A pour recevoir et fixer l'extrémité arrière 43A du fil de connexion 4A. L'électrode filaire extensible 5A se termine par une extrémité arrière 52A munie d'une cosse arrière 54A pour recevoir l'embout de connexion 3. L'électrode filaire 5A a un corps 55A entre ses extrémités garnies de cosses 53A, 54A qui a une forme ondulée ou composée de spires larges pour permettre l'extension de l'électrode 5A et faire sortir suffisamment la cosse 54A de l'extrémité arrière 12 du corps tubulaire 1 pour l'assemblage de l'embout 3.

Le chemin conducteur alimentant la cartouche chauffante 22A est constitué par le connecteur compensateur en forme de fil de connexion 4A, l'électrode filaire 5A et l'embout 3. Le chemin conducteur est positionné de manière isolée électriquement par rapport à l'enveloppe métallique 21 du crayon chauffant 2 et du corps tubulaire 1 à une extrémité par un organe de centrage 6A recevant la cosse avant 53A et à l'autre extrémité par un manchon isolant d'extrémité 8.

L'organe de centrage 6A est une pièce en matière isolante réfractaire, en forme de plaquette, solidaire de la cosse 53A par un procédé de surmoulage, traversée par un perçage 61A pour assurer le positionnement axial et la tenue centrée de la cosse avant 53A reliée à l'extrémité arrière 43A du fil de connexion 4A. L'organe de centrage 6A est logé sans jeu dans le lamage 25 de l'embase 24 du crayon chauffant 2 en y étant bloqué par le bord avant du corps tubulaire 1 après soudage.

L'extrémité arrière 52A de l'électrode filaire 5A est munie d'une cosse arrière 54A pour recevoir l'embout de connexion 3 qui se compose d'une broche 31 suivie d'un corps 32 avec une gorge 33, d'une collerette 34 et d'une broche ou patte de connexion 35. L'embout 3 est fixé à l'électrode filaire 5A par la cosse 54A sur la broche 31, avec un point de soudure 36.

L'embout de connexion 3 est reçu de manière isolée électriquement dans l'extrémité arrière 12 du corps tubulaire 1 avec interposition d'un manchon isolant 8 emmanché de force par déformation plastique sans jeu dans la gorge 33. Le sertissage de l'extrémité arrière du corps tubulaire 1 en direction du centre de la bougie exerce une pression qui immobilise le manchon isolant 8, lequel manchon 8 immobilise à son tour l'embout de connexion 3 grâce à la rainure circulaire 33.

Le corps tubulaire 1 est muni extérieurement d'un filetage 13 pour son vissage dans le moteur thermique en s'appuyant de manière étanche par sa surface conique d'étanchéité 26, son extrémité arrière 12 comportant une prise d'outil 14, par exemple en forme d'écrou à six pans pour le vissage/dévissage de la bougie de préchauffage dans le moteur.

L'enveloppe métallique 2 assure centrage et étanchéité entre la bougie et la chambre de combustion grâce à son cône 26.

Le corps tubulaire 1 est soudé à l'enveloppe métallique 21 du crayon chauffant 2 par la soudure 15.

Le segment 42A du fil de connexion 4A est un segment en surlongueur par rapport à deux points de référence de la bougie de préchauffage, par exemple la longueur (L) prise entre sa soudure à la cosse 53A et l'extrémité arrière de la cartouche 22A, cette longueur étant la mesure de cet intervalle lorsque la bougie est au repos à température ambiante, alors qu'en fonctionnement la distance entre ces deux points de référence augmente fortement.

Le segment en surlongueur 42A a une longueur développée ou plus précisément une surlongueur, nettement supérieure à l'augmentation de la longueur (L) sous l'effet de la dilatation résultant de l'élévation de température de la bougie de préchauffage en fonctionnement, de façon à ne pas induire d'effort de traction sur la brasure d'assemblage de la douille de connexion 41A du fil de connexion 4A et l'extrémité arrière de l'élément chauffant 22A afin de ne pas détériorer la connexion électrique. Cette surlongueur se calcule facilement à partir des données géométriques de la bougie de préchauffage et des coefficients de dilatation thermique des matériaux constituant la bougie de préchauffage

Plus précisément, le segment en surlongueur 42A du connecteur 4A assure à la fois l'amortissement des dilatations/rétractions qui correspondent à de fortes variations de la longueur axiale des différents composants de la bougie, dues aux mouvements de dilatation et de rétraction de ces composants qui entourent et maintiennent en position les éléments du circuit intérieur de la bougie, c'est-à-dire la liaison entre l'extrémité de l'élément chauffant et la douille de connexion. Ces dilatations et rétractions très fortes et très rapides sont dues aux variations des températures extrêmes que subit la bougie de préchauffage dans les phases de démarrage à froid et en fonctionnement continu du moteur. Le segment en surlongueur 42A permet d'encaisser non seulement les variations de longueur axiale mais aussi les contraintes radiales dues à des défauts d'alignement entre le crayon chauffant 2, le fil de connexion 4A et l'organe de centrage 6A de l'électrode filaire 5A et les vibrations induites dans la bougie de préchauffage par le fonctionnement du moteur.

La surlongueur du segment 42A est réalisée en pratique par une forme bi ou tridimensionnelle en S, Z ou à une ou plusieurs spires ou enroulements mais avec un contour global nettement réduit par rapport à la section libre de la chambre 23 pour éviter tout contact électrique qui résulterait d'une dilatation ou déformation sous l'effet des variations de température ou des effets mécaniques tels que le chocs ou les vibrations produits pendant le fonctionnement de l'équipement (véhicule) ayant une telle bougie de préchauffage.

La cosse 53A à l'extrémité avant 51A de l'électrode filaire 5A vient en appui axial dans le perçage 61A de l'organe de centrage 6A lui-même en appui axial au fond du lamage 25 de l'enveloppe 21. La cosse 53A à l'extrémité avant 51A de l'électrode filaire 5A est définitivement solidarisée à l'organe de centrage 6A grâce à un procédé de surmoulage qui rend les deux éléments indémontables.

La figure 2 montre un autre mode de réalisation de la bougie de préchauffage selon l'invention qui diffère du premier mode de réalisation par la forme de l'électrode filaire et sa liaison avec la cartouche chauffante. Dans ces conditions, la description des parties communes ne sera pas systématiquement répétée et les composants analogues à ceux du premier mode de réalisation portent la même référence numérique avec le suffixe "B" à la place du suffixe "A".

Selon la figure 2, le crayon chauffant 2 se compose d'une enveloppe métallique 21 en forme de doigt logeant une cartouche chauffante 22B en céramique intégrant un conducteur chauffant par effet Joule. Au niveau de la cartouche chauffante 22B, l'enveloppe métallique 21, mince se termine par une embase épaisse 24 formant une surface conique d'étanchéité 26 et munie d'un lamage 25 au-delà du volume libre 23 subsistant dans l'enveloppe 21 derrière la cartouche chauffante 22B.

La cartouche chauffante 22B est reliée par sa tête de connexion 26B à l'extrémité avant 51B d'une électrode filaire extensible 5B logée dans le corps tubulaire 1. L'électrode filaire 5B est un câble isolé par une gaine occupant toute la longueur du corps tubulaire 1 et dont l'extrémité avant 51B munie d'une cosse avant 53B. Le câble formant l'électrode filaire 5B a un corps 55B de forme ondulée ou avec des spires pour permettre comme dans l'exemple précédent, l'extension de l'électrode filaire 5B et faire sortir suffisamment la cosse 54B de l'extrémité arrière 12 du corps tubulaire 1 pour l'assemblage de l'embout 3.

Un connecteur compensateur 4B en forme de douille 41B avec un fond 42B est relié à la cosse avant 53B ou fait corps avec celle-ci.

La douille 41B est engagée dans un manchon isolant 6B ayant une paroi latérale 61B et un fond 62B retenant la douille 41B vers l'arrière. Le fond 62B est traversé par la cosse avant 53B. La paroi latérale 61B du manchon isolant 6B a un bord 63B destiné à venir dans le lamage 25 de l'embase 24 du crayon chauffant 2 et y être bloqué par le corps tubulaire 1. Le diamètre extérieur du bourrelet 63B (Fig. 4) est supérieur au diamètre intérieur du corps tubulaire 1 et le diamètre extérieur est tel que la paroi latérale 61B du manchon isolant 6B est logée sans jeu dans le corps tubulaire 1.

L'extrémité arrière de la cartouche chauffante 22B porte une tête de connexion 27B reliée au conducteur chauffant intégré dans la cartouche chauffante 22B par ailleurs relié à l'avant, à l'enveloppe métallique 21 (non représentée) pour le contact de la masse. La douille 41B est emmanchée sur la tête 27B pour le branchement électrique.

Les autres éléments de cette variante sont identiques à ceux du premier mode de réalisation.

Le chemin conducteur alimentant la cartouche chauffante 22B, constitué par la douille 41B, l'électrode filaire 5B et l'embout 3 est positionné de manière isolé électriquement par rapport au corps tubulaire 1 et l'embase épaisse 24 à une extrémité par le manchon isolant de centrage 6B et à l'extrémité arrière par un manchon isolant 8 ; l'embout de connexion 3 est reçu de manière isolée électriquement dans l'extrémité arrière 12 du corps tubulaire 1 avec interposition du manchon isolant 8.

Le corps tubulaire 1 est muni extérieurement d'un filetage 13 pour son vissage dans le moteur thermique ; son extrémité arrière 12 comporte une prise d'outil 15, par exemple en forme d'écrou à six pans par le vissage/dévissage de la bougie de préchauffage dans le moteur.

Le corps tubulaire 1 est assemblé au crayon chauffant 2 par la soudure 16 avec l'embase épaisse 24 retenant ainsi l'organe de centrage 6B.

L'électrode filaire 5A,B est constituée d'une âme électriquement conductrice qui assure la transmission de l'énergie électrique et d'une enveloppe isolante.

La longueur par extension de l'électrode filaire 5A, B permet ainsi l'assemblage de l'extrémité avant 51B de l'électrode et mise en place du corps tubulaire 1 et sa fixation par la soudure 15, de tirer l'électrode filaire 5B pour l'allonger et sortir la cosse 54B et la fixer à la broche 36 de l'embout de connexion 3 puis bloquer la liaison par un point de soudure.

Le connecteur 4B assure par la douille 41B à la fois l'amortissement des dilatations/rétractions qui correspondent à de fortes variations de la longueur axiale des différents composants de la bougie, dues aux mouvements de dilatation et de rétraction de ces composants qui entourent et maintiennent en position les éléments du circuit intérieur de la bougie, c'est-à-dire de la liaison entre l'extrémité de l'élément chauffant et la fiche de connexion. Ces dilatations et rétractions très fortes sont dues aux variations des températures extrêmes que subit la bougie de préchauffage dans les phases de démarrage à froid et en fonctionnement continu du moteur ou à l'arrêt. La douille 41B permet d'encaisser non seulement les variations de longueur axiale mais aussi les contraintes radiales dues à des défauts d'alignement entre le crayon chauffant 2 et l'électrode filaire 5B et les vibrations induites dans la bougie de préchauffage par le fonctionnement du moteur.

Lors des tractions extrêmes exercées par l'électrode filaire 5A, B vers l'arrière, le fond de la douille 41B sert de butée axiale contre le fond 62B de l'organe de centrage 6B, lui-même immobilisé par l'avant 11 du corps tubulaire 1, ceci garantissant la connexion avec la tête de connexion 27B de la cartouche chauffante 2.

La figure 3 montre le chemin conducteur formé par la première variante d'électrode filaire 5A et la figure 4 montre le chemin conducteur formé par la deuxième variante d'électrode filaire 5B.

Selon les figures 5A,B, la cosse avant 53A est soudée ou sertie sur l'extrémité arrière 43A du fil de connexion 4A.

Selon les figures 6A,B, la cosse avant 53A est soudée à l'extrémité arrière 43A du fil de connexion 4A.

La figure 7 montre le détail du positionnement de la cosse avant 53B et de la douille de connexion 41B entourée du manchon isolant 6B lui-même fixé à la jonction de l'enveloppe métallique 21 du crayon chauffant 2 et de l'extrémité avant 11 du corps tubulaire 1.

La figure 8A montre l'assemblage du manchon isolant 8 dans le lamage 16 du corps tubulaire 1, centré par la surface externe 81 et mis en butée par le fond 83. L'embout de connexion 3 est assemblé avec le manchon isolant 8, centré par la surface 32 mis en butée par le fond 37. La matière déformable du manchon isolant 8 sur le corps 32 de l'embout de connexion 3 pénètre dans plusieurs gorges ou sur une surface moletée du corps 32 pour assurer l'immobilisation axiale vers l'arrière. Les compressions obtenues par l'assemblage de l'embout de connexion 3, du manchon d'isolant 8 et du corps tubulaire 1 assurent l'étanchéité de la zone arrière de la bougie de préchauffage. Le sertissage du bord 17 de l'extrémité arrière du corps tubulaire 1 sur le manchon isolant 8 assure l'immobilisation du manchon d'isolation 8 et de l'embout de connexion 3.

La figure 8B montre une variante de l'embout de connexion 3.

Le montage de la bougie de préchauffage selon l'invention se fait simplement après avoir réalisé les différents composants :
- après avoir assemblé la cartouche chauffante 22A, 22B à l'enveloppe métallique 21 par une brasure assurant également la liaison électrique de la masse, et après avoir fixé le connecteur compensateur 4A ou en utilisant la tête de connexion 27B déjà fixée à l'extrémité de la cartouche chauffante 22B, on assemble l'extrémité avant 51A, 51B munie d'une cosse 53A, 53B au fil de connexion 4A ou au connecteur 4B formé d'une douille 41B engagée sur la tête conductrice 27B,
- on met en place le corps tubulaire 1 et on le soude par une soudure 15 à l'embase 24 de l'enveloppe métallique 21 puis on tire sur la cosse 54A,B de l'extrémité arrière de l'électrode filaire 5A, 5B pour faire sortir la cosse de l'extrémité arrière 12 du corps tubulaire 1 suffisamment pour la relier à la broche 31 de l'embout 3 puis souder la cosse 54A,B à la broche 31, et
- on emmanche de force le corps 32 de l'embout 3 dans le manchon isolant 8 lui-même engagé dans le lamage de l'extrémité arrière 12 du corps tubulaire 1.

### NOMENCLATURE

- 1: corps tubulaire
11 extrémité avant
12 extrémité arrière
13 filetage extérieur
14 prise d'outil
15 soudure
- 2: crayon chauffant
21 enveloppe métallique
22A,B cartouche chauffante
23 volume libre / chambre
24 embase épaisse
25 lamage
26 surface conique d'étanchéité
27B tête de connexion
- 3: embout de connexion
31 broche
32 corps
33 gorge
34 collerette
35 broche
36 point de soudure
- 4A: connecteur compensateur/ fil de connexion
41A extrémité avant
42A segment intermédiaire/segment en surlongueur
43A extrémité arrière
- 4B: connecteur compensateur
41B douille
42B fond
- 5A,B: électrode filaire
51A,B extrémité avant
52A,B extrémité arrière
53A,B cosse avant
54A,B cosse arrière
- 6A: organe de centrage en forme de plaquette isolante
61A perçage
- 6B: organe de centrage en forme de manchon isolant
61B paroi latérale
62B fond
63B bourrelet
- 8: manchon isolant
81 surface externe
82 surface interne
83 fond

## Revendications

1. Bougie de préchauffage comprenant :
- un corps tubulaire métallique (1) dont une extrémité (11) est terminée par un crayon chauffant (2), l'autre extrémité (12) porte un embout de connexion (3) ayant un corps (32) et une broche (31),
- le crayon chauffant (2) logeant le filament chauffant intégré dans une cartouche chauffante (22A,22B),
- une électrode (5A,5B) traversant de manière isolée le corps tubulaire (1) et reliant électriquement le filament chauffant de la cartouche chauffante (22A,22B) et l'embout de connexion (3) lui-même tenu de manière isolée dans l'extrémité du corps tubulaire (1).
bougie **caractérisée en ce que**
le chemin conducteur d'alimentation de la cartouche chauffante (22A) comprend :
- une électrode filaire (5A,5B) ayant une extrémité avant (51A,51B) et terminée à chaque extrémité par une cosse (53A,53B ; 54A,54B) dont l'une (53A,53B) est reliée à la cartouche chauffante (22A,22B) en étant entourée d'un organe de centrage isolant (6A,6B) calé à la jonction de l'enveloppe (21) du crayon chauffant (2) et de l'extrémité avant (11) du corps tubulaire (1) et l'autre cosse (54A,54B) est fixée en position centrée sur la broche (31) de l'embout de connexion (3) lui-même engagé dans l'extrémité arrière (12) du corps tubulaire (1), et
- un connecteur compensateur (4A,4B) reliant la cosse avant (53A,53B) de l'électrode filaire (5A,5B) à la cartouche chauffante (22A,22B).

2. Bougie de préchauffage selon la revendication 1,
**caractérisée en ce que**
le connecteur compensateur (4A) est en forme de fil relié à la cosse avant (53A) et à la cartouche chauffante (22A).

3. Bougie de préchauffage selon la revendication 2,
**caractérisée en ce qu'**
- le connecteur compensateur en forme de fil (4A) est relié à l'électrode filaire (5A) par une liaison solidaire bloquant l'extrémité arrière (43A) du fil de connexion (4A) à la cosse avant (53A) de l'électrode filaire (5A),
- le fil de connexion (4A) a un segment intermédiaire (42A) entre son segment avant (41A) fixé à la cartouche chauffante (22A) et son segment arrière (43A) fixé à la cosse avant (53A), ce segment intermédiaire (43A) étant en surlongueur par rapport à la longueur (L) entre les points de fixation du fil de connexion (4A) à la cartouche chauffante (22A) et l'électrode filaire (5A) en position de repos, pour avoir une longueur développée supérieure à l'allongement de la longueur (L) à l'état de fonctionnement de la bougie de préchauffage, mise en température de fonctionnement, et
- un organe de centrage (6A) positionné à la jonction du connecteur (4A, 43A) et de la cosse (53A) de l'électrode filaire (5A) dans le corps (1) de la bougie de préchauffage.

4. Bougie de préchauffage selon la revendication 2,
**caractérisée en ce que**
le fil de connexion (4A) a un segment en surlongueur (42A) ayant une forme choisie dans le groupe comprenant :
- une forme en S dans le plan, une forme en Z dans le plan, une forme en S tridimensionnelle, une forme en Z tridimensionnelle,
- une forme de spire(s).

5. Bougie de préchauffage selon la revendication 3,
**caractérisée en ce que**
l'organe de centrage (6A) est une plaquette circulaire traversée par un perçage axial (61A) pour le passage de la cosse avant (53A) recevant l'extrémité arrière (43A) du fil de connexion (4A) et fixée à l'extrémité avant(51A) de l'électrode filaire (5A), et l'ouverture de l'enveloppe (21) du crayon chauffant (2) comporte un lamage (25) pour recevoir en butée à l'organe de centrage (6A).

6. Bougie de préchauffage selon la revendication 2,
**caractérisée en ce que**
l'extrémité arrière (43A) du fil de connexion (4A) est reliée à la cosse avant (53A) de l'électrode filaire (5A) par une soudure ou un sertissage.

7. Bougie de préchauffage selon la revendication 1,
**caractérisée en ce que**
- la cosse avant (53B) de l'élément filaire (5B) est reliée à un connecteur compensateur (4B) formé d'une douille conductrice (41B) reliée par la cosse (53B) à l'extrémité avant (51B) de l'électrode filaire (5B), cette douille conductrice (41B) étant logée dans un organe de centrage (6B) en forme de manchon isolant, et
- l'extrémité de la cartouche chauffante (22B) comporte une tête conductrice (27B), reliée à une extrémité de son filament chauffant et se logeant par emmanchement dans la douille (41B) du connecteur (4B).

8. Procédé de réalisation d'une bougie de préchauffage selon l'une quelconque des revendications 1 à 7,
**caractérisé en ce qu'**
- on réalise les différents composants,
- on fixe la cartouche chauffante (22A) à l'enveloppe métallique (21) par une brasure assurant également la liaison électrique de la masse,
- on fixe le connecteur compensateur (4A) à l'extrémité de la cartouche chauffante (22A),
- on assemble l'extrémité avant (51A) munie d'une cosse (53A) au fil du connecteur compensateur (4A),
- on met en place le corps tubulaire (1) et on le soude par une soudure (15) à l'embase (24) de l'enveloppe métallique (21) puis on tire sur la cosse (54A) de l'extrémité arrière de l'électrode filaire (5A) pour faire sortir la cosse de l'extrémité arrière (12) du corps tubulaire (1) suffisamment pour la relier à la broche (31) de l'embout (3) puis souder la cosse (54A) à la broche (31), et
- on emmanche de force le corps (32) de l'embout (3) dans le manchon isolant lui-même engagé dans le lamage de l'extrémité arrière (12) du corps tubulaire (1).

9. Procédé de réalisation d'une bougie de préchauffage selon l'une quelconque des revendications 1 à 7,
**caractérisé en ce qu'**
- on réalise les différents composants,
- on assemble la cartouche chauffante (22B) à l'enveloppe métallique (21) par une brasure assurant également la liaison électrique de la masse,
- on fixe la tête de connexion (27B) déjà fixée à l'extrémité de la cartouche chauffante (22B),
- on assemble l'extrémité avant (51B) munie d'une cosse (53B) au connecteur (4B) formé d'une douille (41B) engagée sur la tête conductrice (27B),
- on met en place le corps tubulaire (1) et on le soude par une soudure (15) à l'embase (24) de l'enveloppe métallique (21) puis on tire sur la cosse (54B) de l'extrémité arrière de l'électrode filaire (5B) pour faire sortir la cosse de l'extrémité arrière (12) du corps tubulaire (1) suffisamment pour la relier à la broche (31) de l'embout (3) puis souder la cosse (54B) à la broche (31), et
- on emmanche de force le corps (32) de l'embout dans le manchon isolant lui-même engagé dans le lamage de l'extrémité arrière (12) du corps tubulaire (1).

## Patentansprüche

1. Glühkerze, die enthält:
- einen metallischen Rohrkörper (1), von dem ein Ende (11) in einem Heizstab (2) endet, während das andere Ende (12) ein Anschlussstück (3) trägt, das einen Körper (32) und einen Stift (31) hat,
- wobei der Heizstab (2) den Heizfaden in eine Heizpatrone (22A, 22B) eingebaut aufnimmt,
- eine Elektrode (5A, 5B), die den Rohrkörper (1) isoliert durchquert und den Heizfaden der Heizpatrone (22A, 22B) und das Anschlussstück (3) elektrisch verbindet, das selbst isoliert im Ende des Rohrkörpers (1) gehalten wird,
wobei die Kerze **dadurch gekennzeichnet ist, dass** der Versorgungsleitpfad der Heizpatrone (22A) enthält:
- eine Drahtelektrode (5A, 5B), die ein vorderes Ende (51A, 51B) hat und an jedem Ende in einem Kabelschuh (53A, 53B; 54A, 54B) endet, von denen einer (53A, 53B) mit der Heizpatrone (22A, 22B) verbunden ist, indem er von einem isolierenden Zentrierorgan (6A, 6B) umgeben ist, das an der Verbindungstelle der Hülle (21) des Heizstabs (2) und des vorderen Endes (11) des Rohrkörpers (1) eingespannt ist, und der andere Kabelschuh (54A, 54B) in zentrierter Stellung auf dem Stift (31) des Anschlussstücks (3) befestigt ist, das selbst in das hintere Ende (12) des Rohrkörpers (1) eingeführt ist, und
- einen Ausgleichsverbinder (4A, 4B), der den vorderen Kabelschuh (53A, 53B) der Drahtelektrode (5A, 5B) mit der Heizpatrone (22A, 22B) verbindet.

2. Glühkerze nach Anspruch 1, **dadurch gekennzeichnet, dass** der Ausgleichsverbinder (4A) die Form eines Drahts hat, der mit dem vorderen Kabelschuh (53A) und der Heizpatrone (22A) verbunden ist.

3. Glühkerze nach Anspruch 2, **dadurch gekennzeichnet, dass**
- der drahtförmige Ausgleichsverbinder (4A) mit der Drahtelektrode (5A) über eine fest verbundene Verbindung verbunden ist, die das hintere Ende (43A) des Anschlussdrahts (4A) am vorderen Kabelschuh (53A) der Drahtelektrode (5A) blockiert,
- der Anschlussdraht (4A) ein Zwischensegment (42A) zwischen seinem an der Heizpatrone (22A) befestigten vorderen Segment (41A) und seinem am vorderen Kabelschuh (53A) befestigten hinteren Segment (43A) hat, wobei dieses Zwischensegment (43A) eine Überlänge bezüglich der Länge (L) zwischen den Befestigungspunkten des Anschlussdrahts (4A) an der Heizpatrone (22A) und der Drahtelektrode (5A) in Ruhestellung hat, um eine entwickelte Länge größer als die Ausdehnung der Länge (L) im Betriebszustand der Glühkerze zu haben, die auf Betriebstemperatur gebracht wurde, und
- ein Zentrierorgan (6A), das an der Verbindungsstelle des Verbinders (4A, 43A) und des Kabelschuhs (53A) der Drahtelektrode (5A) im Körper (1) der Glühkerze positioniert ist.

4. Glühkerze nach Anspruch 2, **dadurch gekennzeichnet, dass** der Anschlussdraht (4A) ein Segment in Überlänge (42A) hat, das eine Form hat, die aus der Gruppe ausgewählt wird, die enthält:
- eine S-Form in der Ebene, eine Z-Form in der Ebene, eine dreidimensionale S-Form, eine dreidimensionale Z-Form,
- die Form einer Windung (von Windungen).

5. Glühkerze nach Anspruch 3, **dadurch gekennzeichnet, dass** das Zentrierorgan (6A) eine kreisförmige Platte ist, die von einer axialen Bohrung (61A) für den Durchgang des vorderen Kabelschuhs (53A) durchquert wird, der das hintere Ende (43A) des Anschlussdrahts (4A) aufnimmt und am vorderen Ende (51A) der Drahtelektrode (5A) befestigt ist, und die Öffnung der Hülle (21) des Heizstabs (2) eine Senkung (25) aufweist, um das Zentrierorgan (6A) in Anschlag aufzunehmen.

6. Glühkerze nach Anspruch 2, **dadurch gekennzeichnet, dass** das hintere Ende (43A) des Anschlussdrahts (4A) mit dem vorderen Kabelschuh (53A) der Drahtelektrode (5A) über eine Schweißverbindung oder eine Quetschverbindung verbunden ist.

7. Glühkerze nach Anspruch 1, **dadurch gekennzeichnet, dass**
- der vordere Kabelschuh (53B) des Drahtelements (5B) mit einem Ausgleichsverbinder (4B) verbunden ist, der von einer leitenden Buchse (41B) geformt wird, die durch den Kabelschuh (53B) mit dem vorderen Ende (51B) der Drahtelektrode (5B) verbunden ist, wobei diese leitende Buchse (41B) in einem Zentrierorgan (6B) in Form einer isolierenden Muffe untergebracht ist, und
- das Ende der Heizpatrone (22B) einen leitenden Kopf (27B) aufweist, der mit einem Ende ihres Heizfadens verbunden und durch Einspannen in der Buchse (41B) des Verbinders (4B) untergebracht ist.

8. Verfahren zur Herstellung einer Glühkerze nach einem der Ansprüche 1 bis 7, **dadurch gekennzeichnet, dass**
- die verschiedenen Bauteile hergestellt werden,
- die Heizpatrone (22A) an der metallischen Hülle (21) durch eine Lötverbindung befestigt wird, die ebenfalls die elektrische Verbindung der Masse gewährleistet,
- der Ausgleichsverbinder (4A) am Ende der Heizpatrone (22A) befestigt wird,
- das mit einem Kabelschuh (53A) versehene vordere Ende (51A) mit dem Draht des Ausgleichsverbinders (4A) zusammengebaut wird,
- der Rohrkörper (1) eingesetzt und durch eine Schweißnaht (15) an den Sockel (24) der metallischen Hülle (21) geschweißt wird, dann am Kabelschuh (54A) des hinteren Endes der Drahtelektrode (5A) gezogen wird, um den Kabelschuh aus dem hinteren Ende (12) des Rohrkörpers (1) weit genug herauszuziehen, um ihn mit dem Stift (31) des Anschlussstücks (3) zu verbinden, dann der Kabelschuh (54A) an den Stift (31) geschweißt wird, und
- der Körper (32) des Anschlussstücks (3) in die isolierende Muffe eingepresst wird, die selbst in die Senkung des hinteren Endes (12) des Rohrkörpers (1) eingeführt ist.

9. Verfahren zur Herstellung einer Glühkerze nach einem der Ansprüche 1 bis 7, **dadurch gekennzeichnet, dass**
- die verschiedenen Bauteile hergestellt werden,
- die Heizpatrone (22B) mit der metallischen Hülle (21) durch eine Lötnaht zusammengebaut wird, die ebenfalls die elektrische Verbindung der Masse gewährleistet,
- der bereits am Ende der Heizpatrone (22B) befestigte Verbindungskopf (27B) befestigt wird,
- das mit einem Kabelschuh (53B) versehene vordere Ende (51B) am Verbinder (4B) befestigt wird, der von einer Buchse (41B) geformt wird, die auf den leitenden Kopf (27B) aufgeschoben ist,
- der Rohrkörper (1) eingesetzt und durch eine Schweißnaht (15) an den Sockel (24) der metallischen Hülle (21) geschweißt wird, dann am Kabelschuh (54B) des hinteren Endes der Drahtelektrode (5B) gezogen wird, um den Kabelschuh aus dem hinteren Ende (12) des Rohrkörpers (1) weit genug herauszuziehen, um ihn mit dem Stift (31) des Anschlussstücks (3) zu verbinden, dann den Kabelschuh (54B) an den Stift (31) zu schweißen, und
- der Körper (32) des Anschlussstücks (3) in die isolierende Muffe eingepresst wird, die selbst in die Senkung des hinteren Endes (12) des Rohrkörpers (1) eingesetzt ist.

## Claims

1. Glow plug comprising:
- a metal tubular body (1), one end (11) thereof being terminated by a heating rod (2), the other end (12) thereof bearing a connection end fitting (3) having a body (32) and a pin (31),
- the heating rod (2) housing the heating filament which is integrated in a heating cartridge (22A, 22B),
- an electrode (5A, 5B) passing through the tubular body (1) in an insulated manner and electrically connecting the heating filament of the heating cartridge (22A, 22B) and the connection end fitting (3) which is in turn held in an insulated manner in the end of the tubular body (1),
plug **characterized in that**
the conductive path for supplying power to the heating cartridge (22A) comprises:
- a wire electrode (5A, 5B) having a front end (51A, 51B) and terminated at each end by a terminal (53A, 53B; 54A, 54B), one thereof (53A, 53B) being connected to the heating cartridge (22A, 22B) by being enclosed by an insulating centring member (6A, 6B) which is wedged at the junction of the casing (21) of the heating rod (2) and the front end (11) of the tubular body (1), and the other terminal (54A, 54B) is fixed in a centred position on the pin (31) of the connection end fitting (3) which is in turn engaged in the rear end (12) of the tubular body (1), and
- a compensating connector (4A, 4B) connecting the front terminal (53A, 53B) of the wire electrode (5A, 5B) to the heating cartridge (22A, 22B).

2. Glow plug according to Claim 1, **characterized in that**
the compensating connector (4A) is in the form of a wire connected to the front terminal (53A) and to the heating cartridge (22A).

3. Glow plug according to Claim 2, **characterized in that**
- the compensating connector in the form of a wire (4A) is connected to the wire electrode (5A) by a fixed connection blocking the rear end (43A) of the connecting wire (4A) on the front terminal (53A) of the wire electrode (5A),
- the connecting wire (4A) has an intermediate segment (42A) between its front segment (41A) which is fixed to the heating cartridge (22A) and its rear segment (43A) which is fixed to the front terminal (53A), this intermediate segment (43A) having an excess length relative to the length (L) between the points for fixing the connecting wire (4A) to the heating cartridge (22A) and the wire electrode (5A) in the resting position, in order to achieve an extended length which is greater than the extension of the length (L) in the operating state of the glow plug, when brought to operating temperature, and
- a centring member (6A) which is positioned at the junction of the connector (4A, 43A) and the terminal (53A) of the wire electrode (5A) in the body (1) of the glow plug.

4. Glow plug according to Claim 2, **characterized in that**
the connecting wire (4A) has a segment with an excess length (42A) having a shape selected from the group comprising:
- an S-shape in plan view, a Z-shape in plan view, a three-dimensional S-shape, a three-dimensional Z-shape,
- a shape having the form of a spiral or spirals.

5. Glow plug according to Claim 3, **characterized in that**
the centring member (6A) is a small circular disc which is penetrated by an axial drilled hole (61A) for the passage of the front terminal (53A) receiving the rear end (43A) of the connecting wire (4A) and fixed to the front end (51A) of the wire electrode (5A), and the opening of the casing (21) of the heating rod (2) comprises a counterbore (25) to receive the centring member (6A) in abutment.

6. Glow plug according to Claim 2, **characterized in that**
the rear end (43A) of the connecting wire (4A) is connected to the front terminal (53A) of the wire electrode (5A) by welding or crimping.

7. Glow plug according to Claim 1, **characterized in that**
- the front terminal (53B) of the wire element (5B) is connected to a compensating connector (4B) formed from a conductive bushing (41B) which is connected by the terminal (53B) to the front end (51B) of the wire electrode (5B), this conductive bushing (41B) being housed in a centring member (6B) in the form of an insulating sleeve, and
- the end of the heating cartridge (22B) comprises a conductive head (27B) which is connected to one end of its heating filament and which is housed by being fitted into the bushing (41B) of the connector (4B).

8. Method for producing a glow plug according to any one of Claims 1 to 7, **characterized in that**
- the various components are produced,
- the heating cartridge (22A) is fixed to the metal casing (21) by soldering, which also ensures an earthed electrical connection,
- the compensating connector (4A) is fixed to the end of the heating cartridge (22A),
- the front end (51A) which is provided with a terminal (53A) is assembled with the wire of the compensating connector (4A),
- the tubular body (1) is put in position and welded by a weld (15) to the socket (24) of the metal casing (21), then the terminal (54A) of the rear end of the wire electrode (5A) is pulled in order to remove the terminal from the rear end (12) of the tubular body (1) to a sufficient extent in order to connect the terminal to the pin (31) of the end fitting (3) and then to weld the terminal (54A) to the pin (31), and
- the body (32) of the end fitting (3) is force-fitted into the insulating sleeve which is in turn engaged in the counterbore of the rear end (12) of the tubular body (1).

9. Method for producing a glow plug according to any one of Claims 1 to 7, **characterized in that**
- the various components are produced,
- the heating cartridge (22B) is assembled with the metal casing (21) by soldering, which also ensures an earthed electrical connection,
- the connecting head (27B), which is already fixed to the end of the heating cartridge (22B), is fixed,
- the front end (51B) which is provided with a terminal (53B) is assembled with the connector (4B) which is formed by a bushing (41B) which is engaged on the conductive head (27B),
- the tubular body (1) is put in position and welded by a weld (15) to the socket (24) of the metal casing (21), then the terminal (54B) of the rear end of the wire electrode (5B) is pulled in order to remove the terminal from the rear end (12) of the tubular body (1) to a sufficient extent in order to connect the terminal to the pin (31) of the end fitting (3) and then to weld the terminal (54B) to the pin (31), and
- the body (32) of the end fitting is force-fitted into the insulating sleeve which is in turn engaged in the counterbore of the rear end (12) of the tubular body (1).
